# EUROPÄISCHE PATENTSCHRIFT

(11) **EP 2 444 553 B1**
(45) Veröffentlichungstag und Bekanntmachung des Hinweises auf die Patenterteilung: **05.12.2012**
(21) Anmeldenummer: 10013794.2
(22) Anmeldetag: 20.10.2010
(51) Int. Cl.: E02D 7/16, E02D 7/18, E02D 11/00

(54) **Ramm- und Ziehvorrichtung**
Ramming and traction device
Dispositif de battage et de traction

(43) Veröffentlichungstag der Anmeldung: 25.04.2012
(73) Patentinhaber: ABI Anlagentechnik-Baumaschinen-Industriebedarf Maschinenfabrik und Vertriebsgesellschaft mbH, 63843 Niedernberg (DE)
(72) Erfinder: Heichel, Christian, 63843 Niedernberg (DE); Kleibl, Albrecht, 64850 Schaafsheim (DE)
(74) Vertreter: Dörner, Kötter & Kollegen

(56) Entgegenhaltungen:
- EP-A1- 1 983 112
- DE-A1- 4 312 368
- JP-A- 2009 228 220

## Beschreibung

Die Erfindung betrifft eine Vorrichtung zum Rammen und/oder Ziehen von Spundbohlen u.ä. in den bzw. aus dem Boden, umfassend einen Mäkler, an dem eine Erregerzelle geführt ist, nach dem Oberbegriff des Patentanspruchs 1.

Zum Rammen in beziehungsweise Ziehen aus dem Boden von Spundbohlen oder ähnlichem kommen Schwingungserzeuger, sogenannte Erregerzellen zum Einsatz, die an dem Hubschlitten eines Mäklers einer Baumaschine befestigt sind und an denen eine Spannzange vorgesehen ist, an der die Spundbohle befestigbar ist. Eine derartige Anordnung ist beispielsweise aus der DE 43 12 368 A1 bekannt. Dabei ist die Erregerzelle üblicherweise in einer Haube angeordnet, welche mit einem Geräteschlitten verbunden ist, der mit dem Hubschlitten des Mäklers verbunden ist. Der Hubschlitten des Mäklers ist über Zugseile sowie Auflastseile mit einem Vorschubsystem gekoppelt. Dabei sind die Auflastseile an der dem Boden zugewandten Seite des Hubschlittens angeordnet, so dass eine auf das Auflastseil wirkende Zugkraft in Richtung des Bodens, also als Auflast wirkt. Derartige Anordnungen haben sich zum Einbringen in beziehungsweise Ziehen aus dem Boden von Spundbohlen grundsätzlich bewährt. Jedoch ergeben sich an der Führung der Erregerzelle in der Haube sowie der Führung des Hubschlittens am Mäkler erhebliche Reibungsverluste sowie Vorspannkraftverluste, verursacht durch Verkannten und Verklemmen der Führungen. Weiterhin ist hierdurch ein hoher Verschleiß bewirkt.

Hier will die Erfindung Abhilfe schaffen. Der Erfindung liegt die Aufgabe zugrunde, eine Vorrichtung zum Rammen und/oder Ziehen von Spundbohlen u.ä. in den bzw. aus dem Boden, umfassend einen Mäkler, an dem eine Erregerzelle geführt ist, zu schaffen bei der derartige Reibungs- und Vorspannungsverluste verringert sind. Gemäß der Erfindung wird diese Aufgabe durch die Merkmale des kennzeichnenden Teils des Patentanspruchs 1 gelöst.

Mit der Erfindung ist eine Vorrichtung zum Rammen und/oder Ziehen von Spundbohlen u.ä. in den bzw. aus dem Boden, umfassend einen Mäkler, an dem eine Erregerzelle geführt ist, geschaffen, bei der derartige Reibungs- und Vorspannungsverluste verringert sind. Durch die starre Verbindung zwischen Erregerzelle und dem wenigstens einen Führungselement, das ausschließlich an dem Mäkler geführt ist, sind Vorspannungsverluste durch Vibration und Reibung weitgehend eliminiert. Die hierdurch nunmehr direkt auf den Mäkler übertragenen Schwingungen werden über die elastische Verbindung zwischen Vorschubsystem und der wenigstens einen Führung entkoppelt. Dabei ist unter dem Begriff der "elastischen" Verbindung vorliegend eine Verbindung zu verstehen, die eine deutlich höhere Elastizität aufweist, als die im Stand der Technik bekannte direkte Kopplung über Stahlseile, da diese die auf den Mäkler übertragenen Schwingungen übertragen und dabei Beschädigungen an dem Mäkler bzw. dem Vorschubsystem verursachen würden.

In Weiterbildung der Erfindung erfolgt die Ankopplung des wenigstens einen Führungselements an das Vorschubsystem über wenigstens ein Seil, das elastisch ausgebildet ist. Durch die Elastizität des Seils ist eine Entkopplung der über das wenigstens eine Führungselement auf den Mäkler aufgegebenen Schwingungen bewirkt. Vorteilhaft ist das wenigstens eine Seil aus hochfesten Kunststofffasern, vorzugsweise Polyethylenfasern aus ultrahochkristallinem molekularen Polyethylen oder aus Glasfasern hergestellt. Derartige Seile zeichnen sich dadurch aus, dass Sie eine hohe Elastizität bei gleichzeitig geringem Gewicht aufweisen.

Unter dem Begriff "Seil" sind nachfolgend alle seilähnliche längliche, flexible Elemente zur Übertragung von Zugkräften, wie beispielsweise auch Ketten, zu subsumieren. Dabei wird ein Seil, dessen Zugkraft in Richtung des Bodens wirkt als "Auflastseil" und ein Seil, dessen Zugkraft dem Boden entgegen wirkt als "Zugseil" bezeichnet.

In einer weiteren Ausgestaltung der Erfindung erfolgt die Ankopplung des wenigstens einen Führungselements an das Vorschubsystem über wenigstens ein Seil, wobei wenigstens ein Seil mit wenigstens einem Federmodul verbunden ist. Hierdurch ist eine Entkopplung der über das wenigstens eine Führungselement auf den Mäkler aufgegebenen Schwingungen erzielt. Dabei kann das wenigstens eine Federmodul als Federpaket aus zylindrischen Schraubenfedern, Tellerfeder, Gasdruckfedern, Drehstabfedern und/oder Biegefedern ausgebildet sein.

In einer weiteren Ausgestaltung der Erfindung ist das wenigstens eine Federmodul aus wenigstens einer Wippe gebildet, die über eine Achse schwenkbar mit dem wenigstens einen Führungselement verbunden ist, wobei an der wenigstens einen Wippe beabstandet zu deren Schwenkachse eine erste Spann-Aufnahme und beabstandet zur Wippe eine zweite Spann-Aufnahme für ein elastisches Element, bevorzugt eine elastische Schlaufe, angeordnet ist und wobei wenigstens ein Seil an der der Schwenkachse gegenüberliegenden Seite an der Wippe befestigt ist. Hierbei übernimmt das elastische Element, bevorzugt die elastische Schlaufe, die Entkopplung der über das wenigstens eine Führungselement auf den Mäkler aufgegebenen Schwingungen. Dabei ist eine zusätzliche Sicherung dadurch bewirkt, dass auch bei einem Versagen des elastischen Elements bzw. der elastischen Schlaufe das wenigstens eine Führungselement weiterhin über die wenigstens eine Wippe mit dem wenigstens einem Zugseil verbunden ist.

In Weiterbildung der Erfindung sind an dem wenigstens einen Führungselement zwei derartige Wippen vertikal beabstandet zueinander und bevorzugt in entgegengesetzte Richtungen auskragend angeordnet, wobei eine Wippe mit wenigstens einem Zugseil und eine Wippe mit wenigstens einem Auflastseil verbunden ist und wobei das einer jeden Wippe zugeordnete elastische Element, das bevorzugt als elastische Schlaufe ausgebildet ist, an der Schwenkachse der mit dem wenigstens einen Führungselement verbundenen gegenüberliegenden Wippe angeordnet ist. Hierdurch ist eine Entkopplung der auf den Mäkler aufgegebenen Schwingungen durch zwei elastische Elemente bzw. elastische Schlaufen erzielt, wobei jeweils ein elastisches Element bei Beanspruchung durch das Zugseil und ein elastisches Element durch Beanspruchung durch das Auflastseil die Entkopplung bewirkt. Hierdurch ist die Belastung der elastischen Elemente vermindert, wodurch deren Standzeit erhöht ist. Darüber hinaus ist die Vorspannkraft für Zug und Druck durch den Einsatz unterschiedlicher Schlaufen getrennt einstellbar. Durch diese Anordnung wird eine lineare Federkennlinie erzielt, welche eine gute Entkopplung ermöglicht. Vorteilhaft ist die Schwenkachse der ersten Wippe horizontal versetzt zur Schwenkachse der zweiten Wippe angeordnet.

Vorteilhaft sind die elastischen Elemente als elastische Schlaufen ausgebildet, die aus glasfaserverstärktem Kunststoffmaterial hergestellt sind. Dieses Material zeichnet sich durch gute elastische Eigenschaften aus. Dabei sind die Fasern sehr lange haltbar und haben eine hohe Beständigkeit gegen Abrieb, Feuchtigkeit und UV-Strahlung.

In Ausgestaltung der Erfindung ist das wenigstens eine Führungselement an einem Schlitten angeordnet, der mit der Erregerzelle starr verbunden ist. Dabei weist der Schlitten bevorzugt eine Länge auf, welcher die Erregerzelle in ihrer Länge überragt. Durch den Einsatz eines langen Schlittens wird die auf das wenigstens eine Führungselement einwirkende Kraft reduziert.

Andere Weiterbildungen und Ausgestaltungen der Erfindung sind in den übrigen Unteransprüchen angegeben. Ein Ausführungsbeispiel der Erfindung ist in den Zeichnungen dargestellt und wird nachfolgend im Einzelnen beschrieben. Es zeigen:
Figur 1 die räumliche Darstellung der Erregerzelle mit angeordnetem Schlitten und Ankopplung an ein Vorschubsystem;
Figur 2 die schematische Darstellung der Erregerzelle mit angeordnetem Schlitten mit einem alternativen Federmodul;
Figur 3 die schematische Darstellung einer Erregerzelle mit angeordnetem Schlitten mit einem Federmodul in einer dritten Ausführungsform und
Figur 4 die Anordnung aus Figur 3 unter Einwirkung einer Zugkraft auf das Zugseil.

Die als Ausführungsbeispiel gewählte Vorrichtung zum Rammen und/oder Ziehen von Spundbohlen in den bzw. aus dem Boden besteht im Wesentlichen aus einem an einer Baumaschine angeordneten Mäkler 7, mit einem Schlitten 2, der an einer Mäklerführung 71 verschiebbar angeordnet ist. An dem Schlitten 2 ist eine Erregerzelle 1 befestigt, an der bodenseitig eine Spannzange 11 zur Aufnahme einer Spundbohle angeordnet ist. Der Schlitten 2 ist über zwei beidseitig an dem Schlitten 2 befestigte Zugseile 3 sowie zwei beidseitig an dem Schlitten 2 angeordnete Auflastseile 4 mit dem Vorschubsystem des Mäklers 7 verbunden. Die Führung der Seile 3, 4 sowie deren Verbindung mit dem Vorschubsystem sind beispielsweise aus der DE 43 12 368 A1 bekannt und brauchen daher an dieser Stelle nicht weiter beschrieben werden. Gleiches gilt für den Aufbau der Erregerzelle 1. Derartige Schwingungserzeuger sind dem Fachmann in unterschiedlichsten Ausführungen bekannt.

Die Erregerzelle 1 weist im Ausführungsbeispiel ein weitgehend quaderförmiges Gehäuse auf, welches zwischen zwei parallel angeordneten Seitenwangen 20 des Schlittens 2 angeordnet und über Schraubverbindungen mit diesen Seitenwangen 20 verbunden ist. Auf seiner der Erregerzelle 1 abgewandten Seite sind an dem Schlitten 2 beabstandet zueinander zwei Führungsschienen 21 angeordnet, über welche der Schlitten 2 verschiebbar an dem Mäkler 7 gelagert ist. Seitlich sind an den Führungsschienen 21 auskragende Bleche 22 angebracht. Die Bleche 22 sind dabei derart angeordnet, dass die Bleche 22 der oberen Führungsschiene 21 in Richtung des Mäklers 7 und die Bleche 22 der unteren, dem Boden zugewandten Führungsschiene 21 in Richtung der Erregerzelle 1 auskragen. An den Blechen 22 ist jeweils eine Achse 221 zur Befestigung eines Zugseils 3 beziehungsweise eines Auflastseils 4 angeordnet. Dabei greifen die Zugseile 3 an die Achsen 221 der Bleche 22 der unteren Führungsschiene 21 an, die Auflastseile 4 sind mit den Achsen 221 der Bleche 22 der oberen Führungsschiene 21 verbunden. In die Zugseile 3 und die Auflastseile 4 sind Federpakete 5 integriert, welche in Figur 1 vereinfacht als zylindrische Schraubenfedern dargestellt sind. Zugseile 3 und Auflastseile 4 sind über Ösen 31, 41 mit den Achsen 221 der Bleche 22 verbunden.

Weiterhin ist an dem Schlitten 2 gegenüberliegend der oberen Führungsschiene 21 ein Hydraulikblock 6 zum Anschluss von - nicht dargestellten - Hydraulikleitungen angeordnet. Dabei ist der Hydraulikblock 6 über federnde Elemente mit dem Schlitten 2 verbunden, so dass eine Übertragung von Schwingungen auf die angeschlossenen Hydraulikleitungen minimiert ist. Im Ausführungsbeispiel sind die federnden Elemente durch Elastomerblöcke 61 gebildet.

Im Ausführungsbeispiel gemäß Figur 2 ist an der oberen Führungsschiene 21 beidseitig jeweils eine Wippe 23 über eine Schwenkachse 231 mit der Führungsschiene 21 schwenkbar verbunden. Dabei sind die Kraftangriffspunkte der Seile 3, 4 sowie die Zug-/Auflastschlaufe 233 versetzt zur Schwenkachse 231 der Wippe 23 angeordnet. Zugseil 3 und Auflastseil 4 sind auf einer gemeinsamen vertikalen Achse an der Wippe 23 befestigt. Beabstandet zur Schwenkachse 231 ist an der Wippe 23 eine Spannachse 232 zur Aufnahme einer Zug-/Auflast-Schlaufe 233 angeordnet. Die Zug-/Auflast-Schlaufe 233 ist zwischen der Spannachse 232 und einer zweiten, an der unteren Führungsschiene 21 angeordneten Spannachse 24 gespannt.

Das Federmodul der Anordnung gemäß dem Ausführungsbeispiel nach Figur 2 funktioniert wie folgt: Wird eine Zugkraft auf das Zugseil 3 aufgebracht, so verschwenkt die Wippe 23 um die Achse 231, wodurch die Spannachse 232 einen Kreisbogen im Uhrzeigersinn beschreibt. Hierdurch wird die Zug-/Auflast-Schlaufe 233 gespannt, wodurch die gewünschte Entkopplung erzielt wird. Zum Aufbringen einer Auflast auf die Erregerzelle 1 wird eine Zugkraft auf das Auflastseil 4 aufgebracht, wodurch die Wippe 23 um die Schwenkachse 231 im Gegenuhrzeigersinn verschwenkt wird. Dabei beschreibt die Spannachse 232 einen Kreisbogen im Gegenuhrzeigersinn, wodurch wiederum die Zug-/Auflast-Schlaufe 233 gespannt wird, wodurch die Entkopplung bewirkt ist.

Im Ausführungsbeispiel gemäß Figur 3 sind sowohl an der oberen Führungsschiene 21 als auch an der unteren Führungsschiene 21 beidseitig jeweils eine Wippe 25, 26 schwenkbar angeordnet. Dabei ist an der oberen Führungsschiene 21 an beiden Seite eine Zugwippe 25 derart exzentrisch an der Führungsschiene 21 über eine Schwenkachse 251 gelagert, dass sie in Richtung der Erregerzelle 1 auskragt. Gleichsam sind an der unteren Führungsschiene 21 des Schlittens 2 an beiden Seiten jeweils eine Auflastwippe 26 über eine exzentrisch angeordnete Schwenkachse 261 schwenkbar mit der Führungsschiene 21 verbunden, wobei die Auflastwippe 26 in Richtung des Mäklers 7 auskragend angeordnet ist. Versetzt zur jeweiligen Schwenkachse 251, 261 sind an den Wippen 25, 26 Spannachsen 252, 262 angeordnet. Dabei sind die Spannachsen 252, 262 derart positioniert, dass sie bei horizontaler Ausrichtung der Wippen 25, 26 jeweils gegenüberliegend zu den Schwenkachsen 251, 261 der gegenüberliegenden Wippen 25, 26 positioniert sind. Auf beiden Seiten der Führungsschienen 21 ist zwischen der Spannachse 262 der Auflastwippe 26 und der Schwenkachse 251 der Zugwippe 25 eine Auflast-Schlaufe 263 gespannt und zwischen der Schwenkachse 261 der Auflastwippe 26 und der Spannachse 252 der Zugwippe 25 ist eine elastische Zugschlaufe 253 gespannt. Im Ausführungsbeispiel sind Zugschlaufe 253 und Auflastschlaufe 263 aus glasfaserverstärktem Kunststoffmaterial hergestellt. Alternativ können diese Schlaufen auch aus hochfesten Kunststofffasern, beispielsweise aus ultrahochkristallinem molekularen Polyethylen hergestellt sein.

Die Funktionsweise der Anordnung nach Figur 3 ist in Figur 4 verdeutlicht. Wird auf das Zugseil 3 eine Zugkraft F aufgebracht, so wird die Zug-Wippe 25 um den Vorspannweg s verschoben, wodurch der Abstand zwischen Schwenkachse 261 der Auflastwippe 26 und Spannachse 252 der Zug-Wippe vergrößert wird. Hierdurch wird die Zugschlaufe 253 gespannt, wodurch die Entkopplung erzielt ist. Der Abstand zwischen der Schwenkachse 251 der Zug-Wippe 25 und der Spannachse 262 der Auflast-Wippe 26 bleibt unverändert. Bei Beaufschlagung des Auflastseils 4 mit einer Zugkraft wird entsprechend die Auflast-Schlaufe 263 gespannt. Die Zugschlaufe 253 bleibt unbelastet. Bei einem alternierenden Ramm-und Ziehvorgang erfolgt somit eine wechselseitige Beanspruchung von Zugschlaufe 253 und Auflastschlaufe 263, wodurch die Entkopplung erzielt ist. Dabei kann durch separate Dimensionierung von Zugschlaufe 253 und Auflast-schlaufe 263 die Vorspannkraft für "Rammen" und "Ziehen" separat eingestellt werden. Auch bei dieser Ausführungsform ist im Falle des Versagens von Zugschlaufe 253 und/oder Auflastschlaufe 263 der Schlitten 2 weiterhin über Zug-wippe 25 mit dem Zugseil 3 verbunden.

## Patentansprüche

1. Vorrichtung zum Rammen und Ziehen von Spundbohlen u.ä. in den bzw. aus dem Boden, umfassend einen Mäkler, an dem eine Erregerzelle geführt ist, die an ein Vorschubsystem gekoppelt ist, über das sie linear bewegbar ist, **dadurch gekennzeichnet, dass** die Erregerzelle (1) starr mit wenigstens einem Führungselement verbunden ist, wobei das wenigstens eine Führungselement ausschließlich an dem Mäkler (7) geführt ist und elastisch mit dem Vorschubsystem verbunden ist.

2. Vorrichtung nach Anspruch 1, **dadurch gekennzeichnet, dass** die Ankopplung des wenigstens einen Führungselements an das Vorschubsystem über wenigstens ein Seil (3, 4) erfolgt, das elastisch ausgebildet ist.

3. Vorrichtung nach Anspruch 2, **dadurch gekennzeichnet, dass** das wenigstens eine Seil (3, 4) aus hochfesten Kunststofffasem, vorzugsweise Polyethylenfasern aus ultrahochkristallinem molekularen Polyethylen, oder aus Glasfasern hergestellt ist.

4. Vorrichtung nach einem der vorgenannten Ansprüche, **dadurch gekennzeichnet, dass** die Ankopplung des wenigstens einen Führungselements an das Vorschubsystem über wenigstens ein Seil (3, 4) erfolgt, wobei wenigstens ein Seil (3, 4) mit wenigstens einem Federmodul verbunden ist.

5. Vorrichtung nach Anspruch 4, **dadurch gekennzeichnet, dass** das wenigstens eine Federmodul als Federpaket (5) aus zylindrischen Schraubenfedern, Tellerfedern, Gasdruckfedern, Drehstabfedem und/oder Biegefedern ausgebildet ist.

6. Vorrichtung nach Anspruch 4, **dadurch gekennzeichnet, dass** das wenigstens eine Federmodul aus wenigstens einer Wippe (23) gebildet ist, die über eine Achse (231) schwenkbar mit dem wenigstens einen Führungselement verbunden ist, wobei an der wenigstens einen Wippe (23) beabstandet zur deren Schwenkachse (231) eine erste Spann-Aufnahme (232) und beabstandet zur Wippe (23) an der wenigstens einen Führung eine zweite Spann-Aufnahme (24) für ein elastisches Element angeordnet ist und wobei wenigstens ein Seil (3, 4) an der der Schwenkachse (231) gegenüberliegenden Seite an der Wippe (23) befestigt ist.

7. Vorrichtung nach Anspruch 6, **dadurch gekennzeichnet, dass** an dem wenigstens einen Führungselement zwei Wippen (25, 26) vertikal beabstandet zueinander angeordnet sind, wobei eine Wippe (25) mit wenigstens einem Zugseil (3) und eine Wippe (26) mit wenigstens einem Auflastseil (4) verbunden ist und wobei das einer jeden Wippe (25, 26) zugeordnete elastische Element (253, 263) an der Schwenkachse (261, 251) der mit dem wenigstens einem Führungselement verbundenen gegenüberliegenden Wippe (26, 25) angeordnet ist.

8. Vorrichtung nach Anspruch 7, **dadurch gekennzeichnet, dass** die Schwenkachse (251) der ersten Wippe (25) horizontal versetzt zur Schwenkachse (261) der zweiten Wippe (26) angeordnet ist.

9. Vorrichtung nach einem der Ansprüche 6 bis 8, **dadurch gekennzeichnet, dass** wenigstens ein elastisches Element in Form einer elastischen Schlaufe (233) ist.

10. Vorrichtung nach Anspruch 9, **dadurch gekennzeichnet, dass** die elastische Schlaufe (233, 253, 263) aus glasfaserverstärkten Kunststoffmaterial hergestellt ist.

11. Vorrichtung nach einem der vorgenannten Ansprüche, **dadurch gekennzeichnet, dass** das wenigstens eine Führungselement an einem Schlitten (2) angeordnet ist, der mit der Erregerzelle starr verbunden ist.

12. Vorrichtung nach Anspruch 11, **dadurch gekennzeichnet, dass** der Schlitten (2) eine Länge aufweist, welche die Erregerzelle (1) in ihrer Länge überragt.

## Claims

1. Device for ramming sheet or similar piles into, and retracting them from the ground, comprising a leader rig on which a vibrator cell is guided which is coupled to a forward-advance system, by means of which it can be moved in a linear direction, **characterised in that** the vibrator cell (1) is connected rigidly to at least one guiding element, where at least one such guiding element is guided only by the leader rig (7) and is connected flexibly to the forward-advance system.

2. Device according to claim 1, **characterised in that** the coupling of at least one guiding element to the forward-advance system is achieved by means of at least one rope (3, 4), which is formed elastically.

3. Device according to claim 2, **characterised in that** at least one rope (3, 4) is made of high-strength synthetic fibres, preferably polyethylene fibres of ultra-high crystalline molecular polyethylene, or glass fibre.

4. Device according to any of the above claims, **characterised in that** the coupling of at least one guiding element to the forward-advance system is achieved by means of at least one rope (3, 4), where at least one rope (3, 4) is connected to at least one spring module.

5. Device according to claim 4, **characterised in that** at least one spring module is formed as a spring pack (5) of helical springs, disk springs, pneumatic pressure springs, torsion bar springs and/or spiral springs.

6. Device according to claim 4, **characterised in that** at least one spring module is formed of at least one rocker (23) which is connected rotatably via an axis (231) to at least one guide element, where a first tensioning holder (232) is arranged on at least one rocker (23) at a distance from its rotation axis (231), and a second tensioning holder (24) for an elastic element is arranged at a distance from the rocker (23) on at least one guide, and where at least one rope (3, 4) is attached to the rocker (23) on the side opposite the rotation axis (231).

7. Device according to claim 6, **characterised in that** two rockers (25, 26) are arranged at a vertical distance from one another on at least one guide element, where one rocker (25) is connected to at least one traction rope (3) and one rocker (26) to at least one bearing rope, and where the elastic element (253, 263) assigned to each rocker (25, 26) is arranged on the rotation axis (261, 251) of the opposite rocker (26, 25) connected to at least one guide element.

8. Device according to claim 7, **characterised in that** the rotation axis (251) of the first rocker (25) is arranged in such a way that it is offset horizontally to the axis of rotation (261) of the second rocker (26).

9. Device according to any of the claims 6 to 8, **characterised in that** at least one elastic element has the form of an elastic loop (233).

10. Device according to claim 9, **characterised in that** the elastic loop (233, 253, 263) is made of glass-fibre reinforced synthetic material.

11. Device according to any of the preceding claims, **characterised in that** at least one guide element is arranged on a carriage (2) which is connected rigidly to the vibrator cell.

12. Device according to claim 11, **characterised in that** the carriage (2) is of a length which projects beyond that of the vibrator cell (1).

## Revendications

1. Dispositif destiné à battre les palplanches et similaires dans le sol et à les en extraire, comprenant une jumelle contre laquelle est guidée une cellule d'excitation couplée à un système d'avance via lequel elle est déplaçable linéairement, **caractérisé en ce que** la cellule d'excitation (1) est reliée rigidement avec au moins un élément de guidage, sachant qu'au moins cet élément de guidage est exclusivement guidé contre la jumelle (7) et relié élastiquement au système d'avance.

2. Dispositif selon la revendication 1, **caractérisé en ce que** le couplage d'au moins un élément de guidage au système d'avance a lieu via au moins un câble (3, 4) configuré élastique.

3. Dispositif selon la revendication 2, **caractérisé en ce qu'**au moins un câble (3, 4) est fabriqué en fibres synthétiques haute solidité, de préférence en fibres polyéthyléniques en polyéthylène moléculaire d'une ultra-haute cristallinité, ou en fibres de verre.

4. Dispositif selon l'une des revendications précédentes, **caractérisé en ce que** le couplage d'au moins un élément de guidage au système d'avance a lieu via au moins un câble (3, 4), sachant qu'au moins un câble (3, 4) est relié avec au moins un module ressort.

5. Dispositif selon la revendication 4, **caractérisé en ce qu'**au moins un module ressort est configuré sous forme de paquet (5) de cylindres hélicoïdaux cylindriques, de ressorts-assiettes, de ressorts amortisseurs à gaz, de ressorts à barre de torsion et/ou de ressorts de flexion.

6. Dispositif selon la revendication 4, **caractérisé en ce qu'**au moins un module ressort est constitué d'au moins une bascule (23) pivotant via un axe (231) et reliée avec au moins un élément de guidage, sachant que sont agencés contre au moins une bascule (23), à distance de son axe de pivotement (231), un premier réceptacle de serrage (232) et, à distance de la bascule (23), contre au moins un guidage, un second réceptacle de serrage (24) recevant un élément élastique, et sachant qu'au moins un câble (3,4) a été fixé sur le côté de la bascule (23) opposé à l'axe de pivotement (231).

7. Dispositif selon la revendication 6, **caractérisé en ce que** contre au moins un élément de guidage sont agencées verticalement deux bascules (25, 26) distantes l'une de l'autre, sachant qu'une bascule (25) est reliée avec au moins un câble de traction (3) et qu'une bascule (26) est reliée avec au moins un câble (4) d'application de charge, et sachant que l'élément élastique (253, 263) affecté à chaque bascule (25, 26) est agencé contre l'axe de pivotement (261, 251) de la bascule (26, 25) opposée reliée avec au moins un élément de guidage.

8. Dispositif selon la revendication 7, **caractérisé en ce que** l'axe de pivotement (251) de la première bascule (25) est décalé horizontalement par rapport à l'axe de pivotement (261) de la deuxième bascule (26).

9. Dispositif selon l'une des revendications 6 à 8, **caractérisé en ce qu'**au moins un élément élastique a la forme d'une boucle (233) élastique.

10. Dispositif selon la revendication 9, **caractérisé en ce que** la boucle élastique (233, 253, 263) a été fabriquée en matière synthétique armée de fibre de verre.

11. Dispositif selon l'une des revendications précédentes, **caractérisé en ce qu'**au moins un élément de guidage est agencé contre un chariot (2) relié rigidement à la cellule excitatrice.

12. Dispositif selon la revendication 11, **caractérisé en ce que** le chariot (2) présente une longueur supérieure à la longueur de la cellule excitatrice (1).
